# EUROPÄISCHE PATENTSCHRIFT

(11) **EP 0 602 332 B1**
(45) Veröffentlichungstag und Bekanntmachung des Hinweises auf die Patenterteilung: **14.02.1996**
(21) Anmeldenummer: 93115372.0
(22) Anmeldetag: 23.09.1993
(51) Int. Cl.: B01F 15/00

(54) **Mischvorrichtung**
Mixing device
Dispositif de mélange

(30) Priorität: 21.10.1992 DE 4235498
(43) Veröffentlichungstag der Anmeldung: 22.06.1994
(73) Patentinhaber: Dr. HERFELD GmbH & Co. KG, D-58809 Neuenrade (DE)
(72) Erfinder: Derksen, Michael, D-58511 Lüdenscheid (DE); Siegmund, Norbert, D-58809 Neuenrade (DE)
(74) Vertreter: Tetzner, Volkmar, Dr.-Ing. Dr. jur.

(56) Entgegenhaltungen:
- CH-A- 502 839
- DE-A- 1 757 921
- DE-A- 2 945 678
- DE-B- 1 280 547
- DE-C- 927 685
- FR-A- 2 107 186
- US-A- 3 695 586

## Beschreibung

Die Erfindung betrifft eine Mischvorrichtung entsprechend dem Oberbegriff des Anspruches 1.

Aus der DE-C-31 11 124 ist eine Mischvorrichtung in Form eines sog. Zentrifugalmischers für Trockenstoffe und Pasten bekannt, bei dem ein im allgemeinen feststehender, nach oben offener oder durch einen Deckel abgedeckter Mischbehälter vorgesehen ist, in dem unmittelbar über dem Boden ein rotierend antreibbares Mischwerkzeug in Form von Mischflügeln vorgesehen ist, das von einer vertikal von unten herangeführten Antriebswelle angetrieben wird.

Eine aus der EP-B-365 814 bekannte Mischvorrichtung weist einen Mischbehälter aus zwei voneinander trennbaren Mischbehälterteilen auf, von denen ein erster Mischbehälterteil verfahrbar ist, während ein zweiter Mischbehälterteil um eine horizontale Achse schwenkbar gehaltert ist und rotierend antreibbare Mischwerkzeuge aufweist, die von dem durch den Boden dieses Behälterteiles in den Mischbehälter hineinragenden Ende einer Antriebswelle angetrieben werden können. Die beiden Mischbehälterteile können in einer Ausgangsstellung bei gemeinsamer vertikaler Behälterachse zu einem einzigen Mischbehälter verspannt und dann um eine horizontale Achse um etwa 180° in eine Mischstellung geschwenkt werden, in der der zweite Behälterteil den Bodenteil des Mischbehälters bildet.

Mit diesen bekannten Mischvorrichtungen können Pulver, Granulate, Pigmente, Pasten, Flüssigkeiten oder dgl. gemischt werden. Im praktischen Mischbetrieb werden nun jedoch vielfach unterschiedliche Farben, Qualitäten und dgl. gemischt. Dies bedingt beispielsweise bei einem Farbwechsel oder bei einem Wechsel der Produktqualität eine sorgfältige Reinigung der Mischvorrichtung, d.h. insbesondere des Inneren des Mischbehälters und der darin arbeitenden Mischwerkzeuge. Für die Durchführung dieser Reinigungsarbeiten wird im allgemeinen das Mischwerkzeug ausgebaut, wozu man sich insbesondere bei größeren Mischvorrichtungen entsprechender Hebezeuge, z.B. Kräne, Gabelstapler usw., bedienen muß, was äußerst aufwendig und umständlich ist.

Bei einer aus der FR-A-21 07 186 bekannten Mischvorrichtung entsprechend dem Oberbegriff des Anspruches 1 läßt sich das Mischwerkzeug zwischen einer bodennahen Betriebsstellung und einer Reinigungsstellung im Mischbehälter auf- und abbewegen. Zu diesem Zweck ist eine Antriebswelle in Form einer Teleskopwelle vorgesehen, die zwei drehfest miteinander verbundene Wellenabschnitte aufweist, nämlich einen mit einem Drehantrieb verbundenen äußeren Wellenabschnitt, der drehbar gelagert, jedoch axial unverschiebbar angeordnet ist, sowie einen inneren Wellenabschnitt, der innerhalb des äußeren Wellenabschnittes mit diesem drehfest verbunden, in diesem jedoch - durch einen Hydraulikantrieb oder durch einen Spindelantrieb - axial verschiebbar angeordnet ist. An dem in den Mischbehälter hineinragenden oberen Ende dieses inneren Wellenabschnittes ist das Mischwerkzeug mit seiner Nabe fest verschraubt. Durch den unterhalb des Mischbehälters angeordneten Schiebeantrieb kann der innere Wellenabschnitt axial nach oben in den Mischbehälter gefahren werden, wodurch auch das an seinem oberen Ende fest angebrachte Mischwerkzeug nach oben bewegt wird, so daß der Bodenbereich des Mischbehälters für Reinigungszwecke zugänglich wird.

Der Erfindung liegt nun die Aufgabe zugrunde, eine Mischvorrichtung der im Oberbegriff des Anspruches 1 vorausgesetzten Art so zu verbessern, daß ein rasches und zuverlässiges Reinigen der Innenseiten des Mischbehälters sowie des Mischwerkzeuges mit einfachen konstruktiven Mitteln ermöglicht ist.

Diese Aufgabe wird erfindungsgemäß durch das Kennzeichen (bzw. die Merkmalskombination) des Anspruches 1 gelöst.

Vorteilhafte Ausgestaltungen und Weiterbildungen der Erfindung sind Gegenstand der Unteransprüche.

Während bei der zuletzt beschriebenen bekannten Ausführung die Antriebswelle für das Mischwerkzeug aus zwei hohlen, teleskopartig zusammengebauten Wellenabschnitten besteht, deren innerer Wellenabschnitt in seinem Innern zumindest noch Teile des Axialverschiebeantriebs aufnimmt und dabei axial so weit nach oben verschoben werden kann, daß das Mischwerkzeug bis in den oberen Randbereich des Mischbehälters bewegt wird, hat es sich bei den der Erfindung zugrundeliegenden Versuchen gezeigt, daß es für ein gründliches Reinigen des Mischbehälters und des Mischwerkzeuges bereits ausreichend ist, wenn das Mischwerkzeug sich nur genügend weit vom Behälterboden entfernen läßt. Dementsprechend ist bei der erfindungsgemäßen Ausführung der Mischvorrichtung die Mischwerkzeugnabe bei ihrer drehfesten Anbringung auf dem Antriebswellenende in axialer Richtung derart gleitbeweglich auf diesem Antriebswellenende angeordnet, daß sie mitsamt dem Mischwerkzeug zwischen einer bodennahen Mischbetriebsstellung und einer Reinigungsstellung verschoben werden kann, in der zwischen dem ganzen Mischwerkzeug und dem Mischbehälterboden ein vergrößerter Abstand für einen ausreichend großen Reinigungszugang gebildet ist.

Diese erfindungsgemäße Ausführung gestattet daher - wie anhand eines Ausführungsbeispieles noch näher dargelegt wird - mit äußerst einfachen konstruktiven Mitteln, das ganze Innere des Mischbehälters und vor allem das gesamte Mischwerkzeug einschließlich der Werkzeugunterseite bzw. der dem Behälterboden zugewandten Werkzeugseite sehr zuverlässig, einfach und zeitsparend zu reinigen, ohne daß dazu das Mischwerkzeug ausgebaut werden muß.

Die Erfindung sei nachfolgend anhand eines in der Zeichnung veranschaulichten Ausführungsbeispieles näher erläutert.

In dieser Zeichnung ist in einer einzigen Zeichnungsfigur ein Teil-Vertikalschnitt durch die erfindungsgemäße Mischvorrichtung veranschaulicht, d.h. es sind im wesentlichen nur die zur Erläuterung der Erfindung notwendigen Vorrichtungsteile dargestellt, wobei das Mischwerkzeug sich jedoch in der rechten Zeichnungshälfte in seiner bodennahen Mischbetriebsstellung und in der linken Zeichnungshälfte in seiner Reinigungsstellung befindet.

Von dem bevorzugten Ausführungsbeispiel der Mischvorrichtung sind in der Zeichnung als Hauptteile vom Mischbehälter nur der mittlere Bereich des Behälterbodens 1, vom rotierend antreibbaren Mischwerkzeug 2 nur innere Flügelabschnitte mit der zentral angeordneten Mischwerkzeugnabe 3 sowie ein Antriebsmotor 4 dargestellt, dessen Abtriebswelle die Antriebswelle 5 für das Mischwerkzeug 2 bildet.

Diese Antriebswelle 5 ragt mit ihrem freien Ende 5a in üblicher Weise abgedichtet zentral durch den Mischbehälterboden 1 in den Mischbehälter so weit hinein, daß sich dieses Wellenende 5a ausreichend weit in die Bohrung 3a der Mischwerkzeugnabe 3 hineinerstrecken kann, worauf später noch näher eingegangen wird. Die Mischwerkzeugnabe 3 ist in geeigneter Weise drehfest auf diesem freien Antriebswellenende 5a angebracht, und zwar vorzugsweise durch eine an sich bekannte Nut-Paßfeder-Anordnung, von der in der Zeichnung nur eine Paßfeder 6 angedeutet ist und die neben der drehfesten Anbringung auch gleichzeitig eine axial gleitbewegliche Anordnung der Mischwerkzeugenabe 3 auf diesem Antriebswellenende 5a in Richtung des Doppelpfeiles 7 ermöglicht. Auf diese Weise kann die Mischwerkzeugnabe 3 mitsamt dem Mischwerkzeug 2 zwischen der in der rechten Zeichnungshälfte dargestellten bodennahen Mischstellung und der in der linken Zeichnungshälfte dargestellten Reinigungsstellung verschoben werden, in der zwischen dem ganzen Mischwerkzeug 2 und dem Behälterboden 1 ein vergrößerter Abstand A für einen ausreichend großen Reinigungszugang in diesem Bereich gebildet ist.

In dem veranschaulichten, bevorzugten Ausführungsbeispiel der Mischvorrichtung erstreckt sich das Antriebswellenende 5a in der Mischbetriebsstellung (rechte Zeichnungshälfte) des Mischwerkzeugs 2 nur über eine vorbestimmte Länge L axial in die Nabenbohrung 3a hinein, wobei das der Stirnseite 5a' des Wellenendes 5a gegenüberliegende Bohrungsende (Bohrung 3a) durch einen Nabendeckel 8 abgedeckt ist, der fest mit dem entsprechenden Nabenende verbunden, vorzugsweise verschweißt ist.

Zwischen der Stirnseite 5a' des Antriebswellenendes 5a und dem Nabendeckel 8 ist somit ein zylindrischer Hohlraum 9 ausgebildet, in dem eine zwischen dem Antriebswellenende 5a und der Mischwerkzeugnabe 3 wirkende, von der Außenseite des Nabendeckels 8 her betätigbare Hubeinrichtung 10 angeordnet ist. Um einen in seiner axialen Länge genügend großen Hohlraum 9 schaffen zu können, kann es - wie in der Zeichnung veranschaulicht - vorgezogen werden, die Nabenbohrung 3a und damit den darin ausgebildeten Hohlraum 9 ausreichend weit axial bis in den Nabendeckel 8 hin zu verlängern.

Was die Ausbildung der Hubeinrichtung 10 anbelangt, so weist diese einen etwa hülsenförmigen, hohlen Hubkörper 11 auf, der an seinen beiden Stirnenden durch zwei Hubscheiben 12, 13 abgeschlossen ist. Hiervon ist die der Stirnseite 5a' des Antriebswellenendes 5a benachbarte erste Hubscheibe 12 mit einer zentralen Gewindebohrung 12a versehen, die mit einer koaxial aus der Stirnseite 5a' des Antriebswellenendes 5a herausragenden Gewindestange 14 in Schraubeingriff steht, so daß der Hubkörper 11 bei seiner Drehbewegung in axialer Richtung auf dieser Gewindestange 14 entlanggeführt bzw. verlagert werden kann. Die zweite Hubscheibe 13 stützt sich gegen die Innenseite des Nabendeckels 8 drehbar ab, wozu im Abstütz- bzw. Kontaktbereich zwischen dieser zweiten Hubscheibe 13 und der Innenseite des Nabendeckels 8 in geeigneter Weise an sich bekannte Anlaufscheiben 15 aus reibungsarmem Material angeordnet sind. An dieser zweiten Hubscheibe 13 ist ferner koaxial ein Hubkörper-Drehzapfen 16 drehfest angebracht, der durch eine gerade ausreichend große Bohrung 8a im Nabendeckel 8 mit leichtem Spiel nach der Außenseite der Nabe verlängert und von dort her für eine Drehbetätigung frei zugänglich ist.

Auf das aus der Außenseite der Nabe 8 herausragende Ende des Hubkörper-Drehzapfens 16 ist eine Schraubenmutter, vorzugsweise eine Hutmutter 17 aufgeschraubt und mit Hilfe einer Drehsicherung in Form einer üblichen Schraubensicherung 18 drehfest mit dem Hubkörper-Drehzapfen 16 verbunden. Auf diese Weise bildet die Hutmutter 17 ein äußeres Angriffselement für ein Werkzeug zur Drehbetätigung und Hubverstellung des Hubkörpers 11 und damit der ganzen Hubeinrichtung 10, wodurch dann das gesamte Mischwerkzeug 2 über seine Nabe 3 maximal um den Hub H in Richtung des Doppelpfeiles 7 aus seiner Mischbetriebsstellung (rechte Zeichnungshälfte) in seine Reinigungsstellung (linke Zeichnungshälfte) verschoben werden kann und umgekehrt. Als Werkzeug für diese Hubverstellung kann beispielsweise ein üblicher Schraubenschlüssel, insbesondere Steckschlüssel oder auch ein Pneumatikschrauber benutzt werden, der mit wenig Kraftaufwand eine rasche Hubverstellung ermöglicht und dabei in seinem Drehmoment so eingestellt werden kann, daß ein Überdrehen der Gewinde ausgeschlossen wird.

Die Gewindestange 14 ist drehfest in eine entsprechende axiale Bohrung im freien Ende 5a der Antriebswelle 5 eingebaut. Dies kann beispielsweise dadurch geschehen, daß das eine, in der Zeichnung nicht veranschaulichte untere Ende ebenfalls mit Außengewinde versehen und in die Wellenbohrung eingeschraubt ist, wobei die Drehsicherung auf äußerst einfache Weise durch ein gegenseitiges Verkleben der entsprechenden Gewindeabschnitte erzielt werden kann.

Im Bereich ihres freien Endabschnittes trägt diese Gewindestange 14 ein Hubbegrenzungselement, das vorzugsweise in Form einer axial einstellbaren und festsetzbaren Hubbegrenzungsmutter 20 ausgeführt ist. Damit eine leichte Montage und Demontage sowie ein leichtes Neueinstellen der Hubbegrenzungsmutter 20 auf der Gewindestange 14 ermöglicht wird, ist in der Mantelwand 11a des Hubkörpers 11 wenigstens eine Montageöffnung 19 vorgesehen; vorzugsweise sind zwei sich gegenüberliegende Montageöffnungen in dieser Mantelwand 11a vorgesehen.

Durch die Anordnung der Hutmutter 17 als Angriffselement für ein Drehbetätigungswerkzeug sowie durch deren Sicherung mit Hilfe der Schraubensicherung 18 ist es auch möglich, nach Lösen der Schraubensicherung 18 die Hutmutter 17 vom Hubkörper-Drehzapfen 16 abzuschrauben, so daß dann ohne Schwierigkeiten das ganze Mischwerkzeug 2 vom Antriebswellenende 5a und auch von der Hubeinrichtung 10 demontiert werden kann, falls dies erforderlich ist.

In jedem Falle läßt sich ohne weiteres erkennen, daß in der Reinigungsstellung des Mischwerkzeuges 2 ein genügend großer Abstand A zwischen der Unterseite des Mischwerkzeuges 2 und dem Behälterboden 1 geschaffen werden kann, wodurch ein rasches und problemloses Reinigen des ganzen Mischwerkzeuges 2 und der Innenseite des Behälterbodens bzw. der ganzen Innenseite des Mischbehälters ermöglicht ist. Hierfür sind nur äußerst einfache aber sehr zuverlässig wirkende konstruktive Maßnahmen erforderlich.

## Patentansprüche

1. Mischvorrichtung mit einem Mischbehälter, in dem in der Nähe seines Bodens (1) ein rotierend antreibbares Mischwerkzeug (2) mit zentraler Nabe (3) vorgesehen ist, sowie mit einer Antriebswelle (5), deren zentral durch den Mischbehälterboden in den Mischbehälter hineinragendes freies Ende (5a) in eine Bohrung (3a) der Mischwerkzeugnabe eingreift und drehfest mit dieser Nabe verbunden ist, wobei das Mischwerkzeug (2) zwischen einer bodennahen Mischbetriebsstellung und einer Reinigungsstellung bewegbar ist, in der zwischen dem ganzen Mischwerkzeug und dem Mischbehälterboden ein vergrößerter Abstand (A) gebildet ist,
gekennzeichnet durch folgende Merkmale:
a) die Mischwerkzeugnabe (3) ist auf dem Antriebswellenende (5a) in axialer Richtung (7) derart gleitbeweglich angeordnet, daß sie auf diesem Antriebswellenende (5a) mitsamt dem Mischwerkzeug (2) zwischen der bodennahen Mischbetriebsstellung und der Reinigungsstellung axial verschiebbar ist;
b) in der Mischbetriebsstellung des Mischwerkzeugs (2) erstreckt sich das Antriebswellenende (5a) nur über eine vorbestimmte Länge (L) axial in die Bohrung (3a) der Mischwerkzeugnabe (3) hinein, wobei das der Stirnseite (5a') des Wellenendes gegenüberliegende Bohrungsende durch einen fest mit dem einen Nabenende verbundenen Nabendeckel (8) abgedeckt ist;
c) zwischen der Stirnseite (5a') des Antriebswellenendes (5a) und dem Nabendeckel (8) ist ein Hohlraum (9) ausgebildet, in dem eine zwischen Antriebswellenende (5a) und Mischwerkzeugnabe (3) wirkende, von der Außenseite des Nabendeckels (8) her betätigbare Hubeinrichtung (10) mit einem hülsenförmigen hohlen Hubkörper (11) angeordnet ist.

2. Mischvorrichtung nach Anspruch 1, dadurch gekennzeichnet, daß die drehfeste und axial gleitbewegliche Anordnung der Mischwerkzeugnabe (3) auf dem Antriebswellenende (5a) durch eine Nut-Paßfeder-Anordnung (6) gebildet ist.

3. Mischvorrichtung nach Anspruch 1, dadurch gekennzeichnet, daß die Nabenbohrung (3a) und damit der darin ausgebildete Hohlraum (9) axial bis in den Nabendeckel (8) hinein verlängert ist.

4. Mischvorrichtung nach Anspruch 1, dadurch gekennzeichnet, daß der Hohle Hubkörper (11) der Hubeinrichtung (10) an seinen beiden Stirnenden durch zwei Hubscheiben (12, 13) abgeschlossen ist, von denen die der Antriebswellenstirnseite (5a') benachbarte erste Hubscheibe (12) mit einer zentralen Gewindebohrung (12a) versehen ist, die mit einer koaxial aus der Stirnseite des Antriebswellenendes herausragenden Gewindestange (14) in Schraubeingriff steht, während die zweite Hubscheibe (13) sich gegen die Innenseite des Nabendeckels (8) drehbar abstützt, wobei an dieser zweiten Hubscheibe koaxial ein Hubkörper-Drehzapfen (16) fest angebracht ist, der durch eine Bohrung (8a) im Nabendeckel mit Spiel nach der Außenseite der Nabe verlängert und von dort her für eine Drehbetätigung frei zugänglich ist.

5. Mischvorrichtung nach Anspruch 4, dadurch gekennzeichnet, daß die Gewindestange (14) drehfest in eine axiale Bohrung im freien Ende (5a) der Antriebswelle (5) eingebaut ist und im Bereich ihres freien Endabschnittes ein Hubbegrenzungselement trägt, das vorzugsweise in Form einer axial einstellbaren und festsetzbaren Hubbegrenzungsmutter (20) ausgeführt ist.

6. Mischvorrichtung nach Anspruch 5, dadurch gekennzeichnet, daß in der Mantelwand (11a) des hülsenförmigen Hubkörpers (11) wenigstens eine Montageöffnung (19) zum Anbringen und Einstellen des Hubbegrenzungselements (20) auf der Gewindestange (14) vorgesehen ist, vorzugsweise zwei sich gegenüberliegende Montageöffnungen vorgesehen sind.

7. Mischvorrichtung nach Anspruch 4, dadurch gekennzeichnet, daß im Kontaktbereich zwischen der zweiten Hubscheibe (13) und der Innenseite des Nabendeckels (8) Anlaufscheiben (15) aus reibungsarmem Material angeordnet sind.

8. Mischvorrichtung nach Anspruch 4, dadurch gekennzeichnet, daß auf das aus der Außenseite der Nabe (8) herausragende Ende des Hubkörper-Drehzapfens (16) eine Schraubenmutter, vorzugsweise eine Hutmutter (17) aufgeschraubt und mit Hilfe einer Drehsicherung (18) drehfest mit dem Hubkörper-Drehzapfen verbunden ist.

9. Mischvorrichtung nach Anspruch 8, dadurch gekennzeichnet, daß die Schraubenmutter (17) ein äußeres Angriffselement für ein Werkzeug zur Drehbetätigung und Hubverstellung der Hubeinrichtung (10) bildet.

## Claims

1. Mixing device with a mixing vessel in which a mixing tool (2) which can be driven in rotation with a central hub (3) is provided in the proximity of the base (1) of the vessel and also with a drive shaft (5), the free end (5a) whereof which projects centrally through the mixing vessel base into the mixing vessel engages in a bore (3a) in the mixing tool hub and is connected to this hub so as to be fixed against rotation, wherein the mixing tool (2) is movable between a mixing position near the base and a cleaning position in which a greater distance (A) is created between the entire mixing tool (2) and the mixing vessel base, characterised by the following features:
a) the mixing tool hub (3) is arranged so as to be slidably movable in the axial direction (7) on the end (5a) of the drive shaft in such a way that it can be axially displaced together with the mixing tool (2) between the mixing position near the base and the cleaning position;
b) in the mixing position of the mixing tool (2) the end (5a) of the drive shaft only extends axially over a predetermined length (L) into the bore (3a) of the mixing tool hub (3), the end of the bore lying opposite the end face (5a') of the end of the shaft being covered by a hub cover (8) firmly connected to one end of the hub;
c) between the end face (5a') of the end (5a) of the drive shaft and the hub cover (8) a cavity (9) is produced in which is arranged a lifting arrangement (10) which has a sleeve-like hollow lifting member (11) and operates between the end (5a) of the drive shaft and the mixing tool hub (3) and can be actuated from the outside of the hub cover (8).

2. Mixing device as claimed in Claim 1, characterised in that the arrangement of the mixing tool hub (3) on the end (5a) of the drive shaft so as to be fixed against rotation and axially slidably movable is formed by an arrangement (6) of groove and adjusting spring.

3. Mixing device as claimed in Claim 1, characterised in that the hub bore (3a) and thus the cavity (9) produced therein is lengthened axially to extend into the hub cover (8).

4. Mixing device as claimed in Claim 1, characterised in that the hollow lifting member (11) of the lifting arrangement (10) is closed at its two ends by two lifting plates (12, 13) of which the first lifting plate (12) which is adjacent to the end face (5a') of the drive shaft is provided with a central threaded bore (12a) which is in screwed engagement with a threaded rod (14) projecting coaxially out of the end face of the end of the drive shaft, whilst the second lifting plate (13) is rotatably supported against the inner face of the hub cover (8), a lifting member trunnion (16) being firmly mounted coaxially on this second lifting plate, the said trunnion being extended through a bore (8a) in the hub cover with a clearance towards the outside of the hub and being freely accessible from there for rotary actuation.

5. Mixing device as claimed in Claim 4, characterised in that the threaded rod (14) is installed so as to be fixed against rotation in an axial bore in the free end (5a) of the drive shaft (5) and in the region of its free end portion this threaded rod bears a stroke-limiting element which is preferably constructed in the form of an axially adjustable and fixable stroke-limiting nut (20).

6. Mixing device as claimed in Claim 5, characterised in that at least one fitting opening (19) for mounting and adjustment of the stroke-limiting element (20) on the threaded rod (14) is provided in the casing wall (11a) of the sleeve-like lifting member (11), and preferably two fitting openings lying opposite one another are provided.

7. Mixing device as claimed in Claim 4, characterised in that thrust washers (15) made from low-friction material are arranged in the contact region between the second lifting plate (13) and the inner face of the hub cover (8).

8. Mixing device as claimed in Claim 4, characterised in that a screwed nut, preferably a cap nut (17), is screwed onto the end of the lifting member trunnion (16) projecting out of the outer face of the hub (8) and is connected to the lifting member trunnion so as to be fixed against rotation with the aid of a rotation-locking device (18).

9. Mixing device as claimed in Claim 8, characterised in that the cap nut (17) forms an outer actuating element for a tool for rotary actuation and adjustment of the stroke of the lifting arrangement (10).

## Revendications

1. Dispositif mélangeur comprenant une cuve de mélange dans laquelle un outil mélangeur (2) comprenant un moyeu central (3) et pouvant être entraîné en rotation est prévu à proximité de son fond (1), ainsi qu'un arbre de commande (5) dont l'extrémité libre (5a) pénétrant dans la cuve de mélange centralement à travers le fond de cette dernière est insérée dans un trou (3a) du moyeu de l'outil mélangeur et est solidarisée en rotation avec ce moyeu, l'outil mélangeur (2) étant déplaçable entre une position de service à laquelle il est proche du fond et une position de nettoyage à laquelle un agrandissement de la distance (A) séparant l'ensemble de l'outil mélangeur et le fond de la cuve de mélange est ménagé,
caractérisé par les particularités suivantes :
a) le moyeu (3) de l'outil mélangeur est monté coulissant en direction axiale (7) sur l'extrémité (5a) de l'arbre de commande de manière qu'il soit déplaçable axialement avec l'outil mélangeur (2) sur cette extrémité (5a) de l'arbre de commande entre la position de service à laquelle il est proche du fond et la position de nettoyage ;
b) lorsque l'outil mélangeur (2) est en position de service, l'extrémité (5a) de l'arbre de commande ne se prolonge axialement que sur une longueur prédéterminée (L) dans le trou (3a) du moyeu (3) de l'outil mélangeur, l'extrémité du trou qui est en face du côté extrême (5a') de l'extrémité de l'arbre étant recouverte par un couvercle (8) qui est solidarisé avec l'extrémité du moyeu ;
c) une cavité (9), dans laquelle un dispositif de levage (10) qui comprend un corps creux de levage en forme de manchon (11), qui est manoeuvrable par le côté extérieur du couvercle (8) du moyeu et qui agit entre l'extrémité (5a) de l'arbre de commande et le moyeu (3) de l'outil mélangeur, est réalisée entre le côté extrême (5a') de l'extrémité (5a) de l'arbre de commande et le couvercle (8) du moyeu.

2. Dispositif mélangeur selon la revendication 1, caractérisé en ce que la solidarisation en rotation et la mobilité axiale par coulissement du moyeu (3) de l'outil mélangeur sur l'extrémité (5a) de l'arbre de commande sont réalisées par un montage à rainure et clavette (6).

3. Dispositif mélangeur selon la revendication 1, caractérisé en ce que le trou (3a) du moyeu et donc la cavité (9) qui y est réalisée sont prolongés axialement jusque dans le couvercle (8) du moyeu.

4. Dispositif mélangeur selon la revendication 1, caractérisé en ce que les deux côtés extrêmes du corps creux de levage (11) du dispositif de levage (10) sont fermés par deux disques de levage (12, 13), dont le premier disque de levage (12), qui est voisin du côté extrême (5a') de l'arbre de commande, comporte un trou central taraudé (12a) qui est en prise avec une tige filetée coaxiale (14) qui est saillante sur le côté extrême de l'extrémité de l'arbre de commande, tandis que le second disque de levage (13) prend appui rotatif contre le côté intérieur du couvercle (8) du moyeu, un tourillon (16) du corps de levage qui est coaxial à ce second disque de levage étant assujetti à celui-ci et se prolongeant vers le côté extérieur du moyeu en passant avec jeu dans un trou (8a) du couvercle du moyeu de manière à être librement accessible par cet emplacement pour être entraîné en rotation.

5. Dispositif mélangeur selon la revendication 4, caractérisé en ce que la tige filetée (14) est montée dans un trou axial de l'extrémité libre (5a) de l'arbre de commande (5) de manière à être solidarisée en rotation avec celui-ci et elle supporte à proximité de sa partie extrême libre un élément de limitation de course qui est avantageusement réalisé sous la forme d'un écrou de limitation de course qui est réglable axialement et immobilisable.

6. Dispositif mélangeur selon la revendication 5, caractérisé en ce qu'au moins une fenêtre de montage (19) est prévue dans la paroi (11a) de l'enveloppe du corps de levage (11) en forme de manchon pour la mise en place et le réglage de l'élément de limitation de course (20) sur la tige filetée (14) et de préférence deux fenêtre opposées de montage sont prévues.

7. Dispositif mélangeur selon la revendication 4, caractérisé en ce des disques porteurs (15) en matériau à faible frottement sont disposés dans la zone de contact entre le second disque de levage (13) et le côté intérieur du couvercle (8) du moyeu.

8. Dispositif mélangeur selon la revendication 4, caractérisé en ce qu'un écrou, de préférence un écrou borgne (17) est vissé sur l'extrémité du tourillon (16) du corps de levage qui est saillante sur le côté extérieur du moyeu (8) et il est solidarisé en rotation avec le tourillon du corps de levage à l'aide d'une plaque d'arrêt (18).

9. Dispositif mélangeur selon la revendication 8, caractérise en ce l'écrou (17) forme un élément extérieur d'attaque pour un outil d'entraînement en rotation et de déplacement en hauteur du dispositif de levage (10).
